# EUROPÄISCHE PATENTSCHRIFT

(11) **EP 0 001 976 B1**
(45) Veröffentlichungstag und Bekanntmachung des Hinweises auf die Patenterteilung: **17.06.1981**
(21) Anmeldenummer: 78101027.7
(22) Anmeldetag: 29.09.1978
(51) Int. Cl.: G07F 17/24, G07F 5/22, G07F 3/02

(54) **Münzprüfaggregat für elektronische Parkhausuhren**
Coin testing assembly for electronic parking lot meters
Dispositif pour le contrôle des pièces de monnaie, destiné aux compteurs de stationnement électroniques

(30) Priorität: 10.11.1977 DE 2750193
(43) Veröffentlichungstag der Anmeldung: 30.05.1979
(73) Patentinhaber: Mannesmann Kienzle GmbH, 78052 Villingen-Schwenningen (DE)
(72) Erfinder: Krajc, Adolf, D-7314 Wernau (DE); Kaiser, Bernhard, D-7730 Villingen (DE)
(74) Vertreter: Passarge, Karin

## Beschreibung

Die Erfindung bezieht sich auf ein Münzprüfaggregat für elektronische Parkhausuhren, welches in der Lage sein soll, verschiedene Münzen, die in einem bestimmten Währungssystem zur Betätigung der Uhr zulässig sein sollen, zu erkennen und dementsprechend ein elektrisches Signal an eine elektronische Auswerteeinrichtung zu geben, die die Münzen entsprechend den jeweiligen Tarifen weiterverarbeitet.

Bei Verkaufsautomaten, Münzfernsprechern und dergl. ist es bereits bekannt, eine Mehrzahl von Münzprüfern - je einen für jede Münzsorte - zu verwenden, die je hinter einem Einwurfschlitz angeordnet sind. Häufig wird auch nur ein Münzprüfer mit einem Einwurfschlitz für die Verwendung von zwei oder mehr Münzen eingesetzt. Die eingeworfenen Münzen passieren durch ein geeignetes Leitungssystem nacheinander die verschiedenen Prüfstationen. Sofern sie von einem dieser Münzprüfer als zulässig erkannt werden, werden sie in einen Sammelbehälter überführt. Unzulässige Münzen werden in einen Rückgabekanal abgeleitet. Die Anordnung einer derartigen Vielzahl von Münzprüfern oder einer kombinierten Prüfstation ist außerordentlich aufwendig, da jedes Prüfaggregat relativ teuer ist und bei einer größeren Anzahl von zulässigen Münzen sich der Aufwand vervielfacht.

Bei Parkuhren sind auch bereits Münzprüfeinrichtungen bekannt, die gleichzeitig der Zeitvorgabe dienen. Die Münzen werden vermittels einer Transporteinrichtung an einem Abfühlhebel vorbeigeführt, der eine Einstellscheibe entsprechend dem Münzdurchmesser verdreht (DE-PS 14 74 813). Auf der Einstellscheibe sind Nockenelemente einstellbar angeordnet, deren Lage in Umfangsrichtung ein Maß für den Durchmesser der zulässigen Münze darstellt, während ihre Ausladung in radialer Richtung ein Maß für die vorzugebende Zeit darstellt. Die Nockenelemente werden von einer Abfühleinrichtung in bezug auf ihre Ausladungshöhe abgefühlt, und entsprechend dieser Höhe wird das Zeigerwerk auf eine bestimmte Zeit eingestellt. Bei der fraglichen Einrichtung handelt es sich dementsprechend um eine kombinierte Münzprüf- und Zeitvorgabevorrichtung. Die Einrichtung gemäß DE-PS 14 74 813 ist dabei auch so ausgebildet, daß die die Nockenelemente abtastende Abfühleinrichtung entsprechend ihrer vorgegebenen Verstellung einen oder mehrere fest zugeordnete Kontakte betätigen, die einen einen Quittungsdruck bewirkenden Drucker entsprechend dem Münzwert beeinflussen.

Bei dieser Einrichtung ist der Nachteil der, daß jedes der Nockenelemente nur eine ganz bestimmte Zeit vorgibt. Unterschiedliche Tarifwerte, die man entsprechend der Tageszeit oder entsprechend den unterschiedlichen Wochentagen den einzelnen Münzen zuordnet, sind nicht oder nur auf großen Umwegen realisierbar. Hiervon ausgehend hat man schon frühzeitig erkannt, daß für die Aufstellung in Parkhäusern derartige Münzprüf- und Zeitvorgabe-, einrichtungen nicht genügend flexibel sind, um sich den unterschiedlichsten Tarifbedingungen anpassen zu lassen. Je nach dem Betreiber des Parkhauses - z.B. im Flughafen oder in einem Kaufhaus - ergeben sich Tarifwünsche in einem so weit gespannten Rahmen, daß sich die bekannten Münzprüf- und Zeitvorgabeeinrichtungen, wie sie in den Straßenparkuhren üblich sind, nur unter erheblichen Einschränkungen verwenden lassen.

Für Parkhäuser, in denen eine Stromversorgung gut möglich ist, da hier viele Fahrzeuge auf eng gedrängtem Raum zusammen geparkt werden könne, bietet sich daher ein Uberwachungssystem an, welches überwiegend mit elektrischen Mitteln zu realisieren ist. Das bedeutet, daß die Tarifierung der Münzen zu den verschiedensten Tarifbedingungen, die Errechnung der Parkzeiten sowie die Zeitmessung, kurz alle die Dinge sich elektrisch verwirklichen lassen, auch mit elektrischen Mitteln zu verwirklichen wären, während nur die Münzabtastung und -prüfung der Mechanik vorbehalten wäre, die den elektronischen Bauteilen zuzuarbeiten hätte.

Bei einer Münzprüfeinrichtung, die selbst die Münzen mechanisch abtastet, das Ergebnis der Abtastung jedoch in Form elektrischer Signale zur Verfügung stellt, ist verschiedenes zu beachten. Einerseits dürfen Leerauslösungen der Münzprüfeinrichtung, die beim Einstecken und Wiederherausziehen einer Münze immer möglich sind, mit Sicherheit nicht zu einer Weiterleitung eines Münzkriteriums führen. Andererseits ist zu bedenken, daß gerade bei Parkhausuhren eine unzulässige Münze noch nicht unbedingt eine "wertlose" Münze sein muß.

Daher muß dafür Sorge getragen werden, daß eine Unterscheidung zwischen zulässigen und unzulässigen Münzen auch in dem Sinne mögiich sein muß, daß aus den gegebenen elektrischen Signalen ein Unterscheidungskriterium für "zulässig" und "unzulässig" ableitbar ist, um damit in der Folge eine Weiche für die Rückgabe "unzulässiger" Münzen zu steuern. Gleichzeitig sollte es möglich sein, das einzelne Münzprüfsystem so einzurichten, daß es für eine beliebige Kombination verschiedener Münzen zulässig gemacht werden kann.

Das erfindungsgemäße Münzprüfaggregat für elektronische Parkhausuhren zur Erkennung zulässiger Münzen und zur Weiterleitung entsprechender elektrischer Signale an eine elektronische Auswerteeinrichtung besitzt ein Antriebsaggregat das durch die Münze eingeschaltet wird, welches eine Transportvorrichtung antreibt, mittels der die Münze an einer ersten Abfühlvorrichtung vorbeigeführt wird und bei dem die Transportvorrichtung über die Münze mit Hilfe der Abfühlvorrichtung auf eine Wählscheibe einwirkt, auf der entsprechend dem Durchmesser der zulässigen Münzwerte das Münzkriterium repräsentierende Bauelemente verteilt sind, und daß die Wählscheibe nach ihrer Arretierung in einer Abfühlstellung mit einer gemeinschaftlichen zweiten Abfühlvorrichtung in Wirkverbindung tritt. die ebenfalls von dem Antriebsaggregat entsprechend dem Ablauf der Transportvorrichtung in Richtung auf die Bauelemente bewegt wird und ist dadurch gekennzeichnet, daß die Bauelemente die eine Seite jeweils eines Schalters repräsentieren, während das Schaltergegenstück mit der zweiten Abfühlvorrichtung verbunden ist, daß jedes Bauelement über einen zugeordneten Leiter mit einem Eingang der Auswerteeinrichtung verbunden ist, daß allen Schaltern gemeinsam ein zweiter Schalter nachgeordnet ist, der räumlich im Transportweg der Münze angeordnet ist und von dieser direkt betätigt wird, nachdem diese die Abfühlstellung passiert hat, wobei die ersten Schalter und der zweite Schalter in einer logischen UND-Funktion zueinander stehen und eine Auswertung des Münzkriteriums in der Auswerteeinrichtung nur bei Erfüllung der UND-Funktion erfolgt.

Maßgebend für die Konzeption des erfindungsgemäßen Münzprüfaggregates zur Abgabe elektrischer Prüfsignale war die überlegung, daß bekannte Münzprüf- und Zeitvorgabeeinrichtungen der Straßenparkuhren sich hinsichtlich ihrer Genauigkeit in der Münzabtastung und in der Ausscheidung von Falschmünzen bewährt haben. Es hatte sich auch in der Vergangenheit gezeigt, daß die bekannten Münzprüf- und Zeitvorgabeeinrichtungen durch die Anordnung zusätzlicher Bauteile auf zusätzliche Anforderungen hinsichtlich der Prüfkriterien - beispielsweise Legierprüfung, Lochprüfung, Dickenprüfung usw. - ausbaufähig waren, ohne daß dadurch irgendwelche Beeinträchtigungen der Funktionsfähigkeit in Kauf genommen werden mußten.

Das erfindungsgemäße Münzprüfaggregat zur elektrischen Signalgabe erlaubt es also, mit den gleichen einfachen Mitteln, wie die Münzprüf- und Zeitvorgabeeinrichtungen bei mechanischen Straßenparkuhren auch Münzen höherer Werte, wie sie für Parkhausuhren gefordert werden, mit der gleichen Genauigkeit bei gleichbleibendem Prüfaufwand für eine Vielzahl von Kombinationen verschiedenster Münzen zu prüfen.

Durch die Anordnung des zusätzlichen zweiten Schalters im Transportweg der Münze hinter den die Bauelemente umfassenden ersten Schaltern, die mit der Auswerteeinrichtung verbunden sind, hat die erfindungsgemäße Münzprüfeinrichtung noch den Vorteil, daß bei sog. Leerauslösungen mit Sicherheit kein Münzkriterium weitergegeben wird. Zur Erläuterung sei erwähnt, daß normalerweise durch die Münzen eine Sperre gelöst wird, die den Transportvorgang auslöst, sodaß die Münze mitgenommen wird. Für Kenner ist das nun ein Leichtes diese Sperre beispielsweise durch ein spitzen Gegenstand auszulösen und dadurch einen Transportvorgang in Gang zu setzen. Wäre kein zusätzlicher Schalter im Transportweg der Münze hinter den ersten Schaltern vorgesehen, könnte bei elektrischer Signalgabe durch eine kurzzeitige Berührung der zweiten Abfühlvorrichtung mit einem der Bauelemente bereits ein Münzkriterium für eine zulässige Münze erkannt werden und dieses an die Auswerteeinrichtung weitergeleitet werden. Dies muß verhindert werden durch die Anordnung des zweiten Schalters, der in einer logischen UND-Funktion zu den ersten Schaltern steht. Damit ist sichergestellt, daß nur dann, wenn die ersten Schalter in der Ruhelage mit der Abfühlvorrichtung zusammenwirken, ein Kontaktschluß erkannt wird, und dieser Kontaktschluß auch durch das Schließen des zweiten Schalters weitergeleitet wird.

Hinzu kommt, daß bei der Verwendung von unzulässigen Münzen zwar die ersten Schalter nicht geschlossen werden wohl aber der zweite Schalter. Auch in diesem Falle ist durch die UND-Funktion der beiden Schalter Gewähr dafür gegeben, daß aus dem die logische UND-Schaltung verlassenden Signal eindeutig erkannt werden kann, daß es sich nicht um eine Leerauslösung und nicht um eine unzulässige Münze gehandelt hat.

Germäß der weiteren Erfindung wird im Transportweg der Münzen noch ein Steurerteil angeordnet, welches bei entsprechender Steuerung erlaubt, eine Ausscheidung der nicht zulässigen Münzen vorzunehmen. Bei diesen nicht zulässigen Münzen kann es sich sowohl um Falschmünzen als auch um echte Münzen handeln, die aber im Tarif nicht als zulässig vorgesehen sind. Außerdem kann es sich um an sich zulässige Münzen handeln, die jedoch - beispielsweise infolge einer mechanischen Beschädigung - als nicht zulässig erkannt werden. Da im Parkhaus grundsätzlich mit höheren Gebühren gerechnet wird als an Straßenparkuhren, ist es wichtig, daß auch nicht zulässige Münzen nicht ohne Zeitvorgabe kassiert sondern zurückgegeben werden. Das Steuerteil gemäß der weiteren Erfindung wird daher so gesteuert, daß es in seiner Normallage die Münzen in den Rückgabekanal befördert, während, sobald eine Münze als zulässig erkannt worden ist, das Steuerteil über einen Elektromagneten verschwenkt wird und damit die Beförderung der Münze in den Münzsammelbehälter zuläßt.

Weitere Einzelheiten der erfindungsgemäßen Anordnung ergeben sich aus der nachfolgenden Beschreibung eines Ausführungsbeispieles der Erfindung.

In den beiliegenden Zeichnungen zeigt
Fig. 1 die wesentlichen mechanischen Teile des erfindungsgemäßen Münzprüfaggregates, während
Fig. 2 die zugehörige Schaltungsanordnung schematisch wiedergibt.

Gemäß Fig. 1 ist auf einer Platine 1 auf einer Achse 2 ein Münzführungsteil 3 befestigt. Dieses Münzführungsteil ist fast auf seinem gesamten Umfang mit einem Führungsrand 4 versehen, der für die Münzen im Verhältnis zu anderen Teilen einen Münzführungskanal 3', den Transportweg der Münzen, definiert. Nach unten, nach rechts und auch links hat der Führungsrand 4 Ausnehmungen, nach rechts, weil von hier die Münzen eingeführt werden, nach unten, weil hier eine Öffnung vorhanden sein muß, um die Münzen einem Auffang- oder Sammelbehälter 5 zuführen zu können. Die linke Ausnehmung des Führungsrandes 4 erlaubt es einer unzulässigen Münze, in einen Rückgabekanal 6 (siehe Pfeil) zu fallen, sofern das später noch zu beschreibende Steuerteil 50 den Weg in den Sammelbehälter 5 versperrt.

Innerhalb des Münzführungskanales 3' ist eine im wesentlichen kreisförmige Führungsplatte 7 vorgesehen, die der Münze bei ihrem Transport als rückwärtige Anlagefläche dient. Die vordere Anlagefläche für die Münze ist ein auf der Welle 2 drehbar gelagertes Zahnrad 8, welches mit einem Getrieberad 9 im Eingriff steht. Auf der Rückseite der Platine 1 ist ein Elektromotor M angeordnet, der über ein im einzelnen nicht gezeigtes Getriebe das Zahnrad 8 und damit auch ein Zahnrad 9 antreibt, die gemeinsam die Transportvorrichtung für die Münzen bilden. Damit die Münzen von der Transportvorrichtung mitgenommen werden, sind an der Rückseite des Zahnrades 8 Mitnehmerteile 10 angeordnet, von denen in Fig. 1 nur eines gezeigt ist, von denen aber in Wirklichkeit drei vorhanden sind, da das Übersetzungsverhältnis in dem Getriebe vom Motor M über Zahnrad 9 und Zahnrad 8 so gewählt ist, daß das Zahnrad 8 für jede eingeworfene Münze eine Umdrehung um 120° durchführt, d.h. erst nach Einwurf von drei Münzen befindet sich das Transportrad 8 wieder in der Ursprungsstellung. Auf die hintere Führungsplatte 7 ist noch ein Führungsteil 12 aufgeschraubt, welches die Münze während des Abfühlvorganges relativ zu dem Abfühlhebel 13 hält und führt, welches also den Münzführungskanal im Abfühlbereich nach unten definiert.

Der nicht gezeichnete Einwurfschlitz für die Münzen befindet sich rechts seitlich. Man erkennt jedoch gestrichelt gezeichnet eine Münze 28 in Einwurfstellung I. Wird die Münze weiter hineingedrückt, so betätigt sie einen Schalthebel 14, der mittels eines Langloches 15 auf einem Zapfen 16 and der Platine 1 gelagert ist. Eine Feder 17 zieht den Schalthebel 14, begrenzt durch das Langloch 15 nach unten. Der Schalthebel 14 selbst ist so abgewinkelt, daß seine obere Fühlnase 18 durch eine Ausnehmung 19 in der Führungsplatte 7 hindurch in den Münzführungskanal 3' hineintritt, während sein unteres Ende in unmittelbarer Nähe der Platine auf dem Bolzen 16 gelagert ist. Der Schalthebel 14 besitzt außer seiner oberen Fühlnase 18 noch eine Rastnase 20, mittels der er mit einem Vorsprung 21 an dem Mitnehmerteil 10 zusammenarbeitet. Der untere Teil des Hebels 14 wirkt auf ein kontaktpaar 22 ein, welches im Stromkreis des Elektromotors M angeordnet ist. Sobald die Feder 17 den Schalthebel 14 in die in Fig. 1 gezeigte untere Stellung gezogen hat, ist jedenfalls das Kontaktpaar 22 geschlossen, und der Motor M läuft und treibt die Transportvorrichtung an. Abgeschaltet wird der Motor dadurch, daß der Vorsprung 21 an dem Mitnehmerteil 10 in Eingriff mit der rastnase 20 am Schatthebet 14 kommt, diesen Schalthebel 14 mitnimmt, d.h. anhebt, so daß die Kontakte 22 geöffnet werden.

Wenn also in der Ruhestellung der Schalthebel 14 sich in seiner oberen Stellung befindet, in der die beiden Rastnasen 20 und 21 miteinander verrastet und die Kontakte 22 geöffnet sind, dann kann der Hebel 14 durch die Münze im Gegenuhrzeigersinn verschwenkt werden, so daß er von der Rastnase 21 freigegeben wird und dem Zug der Feder 17 folgend nach unten gezogen werden kann. Die Transportvorrichtung kann damit anlaufen, d.h. der Mitnehmerteil 10 transportiert nun die Münze 28 auf der Führungsplatte 7 liegend und über das Führungsteil 12 gleitend an einem Führungshebel 23 vorbei, der auf einem Zapfen 24 gelagert ist. Dieser Führungshebel hat die Aufgabe, die Münze sicher in den Führungskanal 3' einzuführen.

Der Abtasthebel 13 ist auf einem Stift 25 schwenkbar gelagert und hat einem Abtaststift 26 und einen weiteren Führungsstift 27. Sobald die Münze 28 and dem Abtaststift 26 vorbeigeführt wird, wird der Abtasthebel 13 im Uhrzeigersinne verschwenkt. Bei diese Schwenkbewegung nimmt der Abtasthebel 13 über ein Zahnsegment 29 und ein Zahnrad 30 eine Wählscheibe 31 mit. Eine Feder 32 beeinflußt die Wählscheibe im Uhrzeigersinn und damit über das Zahnrad 30 den Abtasthebel 13 im Gegenuhrzeigersinn, so daß die Wählscheibe 31 in Ruhelage, d.h. in einer Stellung, in der nicht abgetastet wird, gegen einen aus Gründen der Übersichtlichkeit nicht gezeichneten Anschlag anliegt. Wird jedoch eine Münze 28, wie dies aus der Stellung 11 ersichtlich ist, durch den Abtaststift 26 und den Abtasthebel 13 abgetastet, dann wird die Wählscheibe 31 antsprechend dem Durchmesser der Münze verdreht. Dadurch werden erste Schaltelemente 33, 34, 35 in eine Abtaststellung bewegt. Die ersten Schaltelemente 33, 34, 35 sind mit Befestigungsmuttern 36 in einem Schlitz 37 der Wählscheibe 31 festgelegt. Zu jedem Schaltelement gehört auch ein Fangstift 38. Die ersten Schaltelemente 33, 34 und 35 entsprechen also in ihrer Stellung am Umfange der Wählscheibe 31 dem Durchmesser einer durch den Tarif für zulässig erklärten Münze. Da im vorliegenden Beispiel drei Schaltelemente 33, 34 und 35 vorgesehen sind, sind für dieses Münzprüfaggregat insgesamt drei Münzen zulässig, beispielsweise die Werte DM 0,50, DM 1,-- und DM 2,--. Das Schaltelement 33 würde in diesem Falle der Münze 0,50 DM, das Schaltelement 34 der Münde 1,-- DM und das Schaltelement 35 der Münze 2,-- DM entsprechen, wobei selbstverständlich für die Anordnung auf dem Durchmesser der Wählscheibe 31 der Solldurchmesser der zulässigen Münze maßgebend ist.

Es bedarf keiner weiteren Erwähnung, daß anstelle dreier erster Schaltelemente auch nur eines oder zwei vorgesehen werden können und daß diese Schaltelemente durch einfaches Einstellen nach Lösen der Befestigungsschrauben 36 auf dem Umfange der Wählscheibe 31 auf andere zulässige Münzdurchmesser eingestellt werden können, d.h. beliebige Münzkombinationen beliebiger Währungen, auch Mischwährungen, können zulässig gemacht werden.

Mit jedem der ersten Schaltelemente 33, 34 und 35 ist ein Leiter 51, 52, 53 vorzugsweise flexibel verbunden, um die Einstellbarkeit nicht zu beeinträchtigen, der, wie sich dies anhand der Beschreibung der Fig. 2 ergeben wird, an die elektronische Auswertungseinheit AE für die Münzwerte angeschlossen ist.

Zum Zwecke der Erkennung des Münzkriteriums müssen nun die ersten Schaltelemente 33, 34 oder 35 einerseits in einer Abfühlstellung arretiert werden und andererseits in Wirkverbindung mit einem gemeinschaftlichen zweiten Schaltelement gebracht werden, welches das erkannte Münzkriterium dann an die Elektronik weiterleitet. Diesen beiden Zwecken dient einerseits ein Arretierhebel 39 und andererseits ein zweiter Abtasthebel 40, auf dem das gemeinschaftliche zweite Schaltelement in Form eines Kontaktstiftes 41 angeodnet ist.

Zunächst sei die Funktion des Arretierhebels 39 beschrieben. Dieser Arretierhebel besitzt eine Fangklaue 42, mit der er mit den Stiften 38 an den Schaltelementen 33 bis 35 zusammenwirkt, d.h. in die er sich einrasten kann. Der Arretierhebel 39 ist mit zwei Fühlnasen 43 und 44 versehen, mit denen er eine Kurvenscheibe 45 abtastet. Die Kurvenscheibe 45 ist gleichachsig mit dem Zahnrad 9 angeordnet und wird zusammen mit diesem Zahnrad 9 angetrieben. Das Zahnrad 9 macht übrigens für jede Münzabtastung eine Umdrehung, d.h. also für 120° Drehung der Transportvorrichtung enthaltend das Zahnrad 8 eine Umdrehung. Durch eine Feder 46 wird der Arretierhebel 39 mit seinen Fühlnasen 43, 44 in Anlage an der Kurvenscheibe 45 gehalten. Die Kurvenscheibe ist dann so ausgebildet, daß die Fangklaue 42 in der Ruhestellung weggeschwenkt ist, so daß sie mit keinem der Stifte 38 in Berührung kommt. Sobald aber nach Anlauf der Transportvorrichtung ein Abfühlvorgang beginnt, wird der Arretierhebel 39 in die Fangstellung verschwenkt, so daß die Stifte 38 bei der Bewegung der Wählscheibe 31 im Gegenuhrzeigersinne über die Zähne der Fangklaue 42 hinweggleiten. Bleibt aber die Wählscheibe 31 so stehen, daß einer der Stifte 38 zwischen die Zähne der Fangklaue 42 zu liegen kommt, dann wird die Scheibe 31 bei einer kleinen Rückdrehung im Gegenuhrzeigersinne an dem vorderen Zahn der Fangklaue 42 arretiert. Bei einem Abtastvorgang wird also die Wählscheibe 31 in bezug auf das ausgewählte Schaltelement 33 bis 35 zunächst über die erste Nase der Fangklaue 42 hinweg bewegt, jedoch nicht über die zweite Nase der Fangklaue 42. Wenn dann die Münze 28 bei abnehmendem Durchmesser den Abfühlhebel 13 allmählich wieder zurückgehen läßt, verfängt sich der Stift 38 zwischen den beiden Zähnen der Fangklaue 42, so daß die Wählscheibe 31 in der in Fig. 1 gezeigten Stellung arretiert wird.

Nachdem die Münze abgefühlt worden und bei einer zulässigen Münze der Arretierhebel 39 wirksam geworden ist, indem seine Fangklaue 42 sich an einem der Stifte 38 der Schaltelemente 33 bis 35 verfangen hat, wird nunmehr der zweite Abtasthebel 40 durch die Transportvorrichtung in Gang gesetzt. Hierzu wird dieser Abfühlhebel 40 über ein Segment 47 und eine nicht gezeichnete Kurvenscheibe ebenfalls von dem Getriebe angetrieben, so daß das gemeinschaftliche zweite Schaltelement in Form des Kontaktstiftes 41 mit einem der ersten Schaltelemente 33 bis 35 in Berührung kommt und damit einen Stromkreis schließt. Es ist selbstverständlich, daß anstelle der Verwendung mechanischer Kontakte auch berührungsfrei arbeitende Schaltelemente Verwendung finden können.

Die Weiterleitung des Münzkriteriums geschieht allerdings erst, wenn im weiteren Verlaufe des Transportes der Münze 28 diese einen weiteren Schalter 49 geschlossen hat, welcher durch die Führungsplatte 7 hindurchragt und von der Münze erst geschlossen wird, nachdem diese die eigentliche Abfühlstellung 11 bereits passiert hat. Die Kontaktgabe zwischen einem jeweils ersten Schaltelement 33 bis 35 mit dem gemeinschaftlichen zweiten Schaltelement 41 und dem Schließen des Schalters 49 stehen in einer logischen UND-Funktion zueinander, derart daß nur wenn diese beiden Schalter geschlossen worden sind, eine Münze als zulässig erkannt wird. Nur wenn diese UND-Funktion erfüllt ist, wird der Weitertransport der Münze in den Sammelbehälter 5 und die Zeitvorgabe entsprechend dem erkannten Münzwert ausgelöst.

Daß die Münze in den Sammelbehälter 5 fällt, wird bewirkt durch ein Steuerteil 50, welches gewissermaßen als eine Weiche in den Münzkanal 3' hineinragt, also die hintere Führungsplatte 7 überragt. Das Steuerteil 50 wird von einem Elektromagnetten EM aus dem Transportweg verschwenkt, wenn eine Münze für zulässig erkannt worden ist.

Ist jedoch die fragliche UND-Funktion nicht gegeben, d.h. also handelte es sich um eine unzulässige Münze oder Falschgeld, dann wurde zwar der Schalter 49 geschlossen, nicht dagegen jedoch die Schaltelemente 33 bis 35 mit dem gemeinschaftlichen zweiten Schaltelement 41 in Berührung gebracht, weil keine Schaltelemente 33 bis 35 sich in Fangstellung relativ zum Arretierhebel 39 befanden. Die Weiche 50 wird nicht verschwenkt, die unzulässige Münze läuft nach links über die mit einer Neigung angeordnete Weiche in den Rückabekanal 6.

Aus Fig. 2 erkennt man die wesentlichsten Komponenten der elektrischen Schaltungsbestandteile in ihrem Wirkungszusammenhang. Die Kontakte , die durch den Schalthebel 14 geschlossen werden, liegen im Stromkreis des Motors M. Der Schalter 49, der durch die Münzen nach ihrem Passieren der Auswertestellung 11 geschlossen wird, ist in Reihe geschaltet zu dem zweiten gemeinschaftlichen Schaltelement 41, welches jeweils in Berührung gebracht wird mit den ersten Schaltelementen 33, 34 und 35, sobald eines derselben in der Abfühlstellung arretiert worden ist. Durch die flexiblen Leiter 51, 52, 53 sind die Schaltelemente 33 bis 35 mit entsprechenden Eingängen der Auswerteelektronik AE verbunden. Die Auswerteelektronik AE hat vorzugsweise so viele Eingänge wie Münzen in einer Parkuhr maximal zulässig sein können, so daß es möglich ist, jedem Schaltelement 33 bis 35 einen ganz bestimmten Eingang zuzuordnen. Sofern die Auswerteelektronik über genügend Eingänge verfügt, kann man es sogar so machen, daß jedem ziffernmäßigen Eingangswert, der überhaupt denkbar ist, ein bestimmter Eingang zugeordnet werden kann. Die Steuerung des Elektromagneten EM erfolgt von der Auswerteelektronik her und berücksichtigt die Reihenschaltung, d.h. die UND-Funktion der beiden Schalter 49 und 41, 33, 34, 35.

Im folgenden sei noch einmal kurz auf die Funktionsweise des Anmeldungsgegenstandes im Zusammenhange eingegangen. Die Münze 28 wird in Einführstellung I eingeführt, wobei der Schalthebel 14 und der Führungshebel 23 verschwenkt werden. Der Schalthebel 14 bewirkt das Schließen der Kontakte 22, so daß der Motor M anläuft und damit auch die Transportvorrichtung. Eines der Mitnehmerteile 10 an dem Zahnrad 8 schiebt die Münze über das Führungselement 12 an dem Abtasthebel 13 mit dem Abtaststift 26 vorbei. Der Abtasthebel 13 wird verschwenkt und stellt die Wählscheibe 31 ein. Ist eine zulässige Münze eingeworfen worden, dann stellt sich eines der ersten Schaltelemente 33, 34 oder 35 in Abtaststellung zu dem zweiten Schaltelement 41 ein und wird in dieser Stellung mit Hilfe des Arretierhebels 39 und der Fangklaue 42 verrastet. Der zweite Abtasthebel 40 wird in Abfühlstellung bewegt, bis der Kontaktstift 41 in Berührung kommt mit dem ersten Schaltelement 33 bis 35. Bei Einwurf einer unzulässigen Münze wird die Wählscheibe 31 so verdreht, daß keines der ersten Schaltelemente in Wirkverbindung mit dem gemeinschaftlichen zweiten Schaltelement treten kann, es findet keine Kontaktgabe statt. Sobald die Münze weitertransportiert wird, wird zusätzlich der Schalter 49 geschlossen und damit das Münzkriterium an die Auswerteelektronik AE weitergeleitet. Durch logische Verknüpfung wird dann der Magnet EM bei einer zulässigen Münze erregt und das Steuerteil 50 betätigt, so daß die Münze in den Sammelbehälter 5 fallen kann.

War die Münze 28 jedoch eine unzulässige Münze, dann erreicht keines der Schaltelemente 33 bis 35 bei der Abtastung eine Wirkstellung in bezug auf das zweite Schaltelement 41. Es wird kein Signal an die Auswerteelektronik AE gegeben, der Magnet EM wird nicht erregt, die Weiche 50 bleibt in ihrer in Fig. 1 gezeigten Stellung, so daß die Münze abrollt in den Rückgabekanal 6.

## Patentansprüche

1. Münzprüfaggregat für elektronische Parkhausuhren zur Erkennung zulässiger Münzen und zur Weiterleitung entsprechender elektrischer Signale an eine elektronische Auswerteeinrichtung, bei dem die Münze ein Antriebsaggregat einschaltet, welches eine Transportvorrichtung antreibt, mittels der die Münze an einer ersten Abfühlvorrichtung vorbeigeführt wird, und bei der die Transportvorrichtung über die Münze mit Hilfe der Abfühlvorrichtung auf eine Wählscheibe einwirkt, auf der entsprechend dem Durchmesser der zulässigen Münzwerte das Münzkriterium repräsentierende Bauelemente verteilt sind und daß die Wählscheibe nach ihrer Arretierung in einer Abfühlstellung mit einer zweiten Abfühlvorrichtung in Wirkverbindung tritt, die ebenfalls von dem Antreibsaggregat entsprechend dem Ablauf der Transportvorrichtung in Richtung auf die Bauelemente bewegt wird dadurch gekennzeichnet, daß die Bauelemente (33, 34, 35) die eine Seite jeweils eines Schalters repräsentieren, während das Schaltergegenstück (41) mit der zweiten Abfühlvorrichtung (40) verbunden ist, daß jedes Bauelement über einen zugeordneten Leiter (51, 52, 53) mit einem Eingang der Auswerteeinrichtung (AE) verbunden ist, daß allen Schaltern (33, 34, 35, 41) gemeinsam ein weiterer Schalter (49) nachgeordnet ist, der räumlich im Transportweg der Münze (28) angeordnet ist und von dieser direkt betätigt wird, nachdem diese die Abfühlstellung passiert hat, wobei die Schalter (33, 34, 35, 41) einerseits und der Schalter (49) andererseits in einer logischen UND-Funktion zueinander stehen und eine Auswertung des Münzkriteriums in de Auswerteeinrichtung (AE) nur bei Erfüllung der UND-Funktion erfolgt.

2. Münzprüfaggregat nach Anspruch 1, dadurch gekennzeichnet, daß die Münzen (28) nach Passieren der Abfühlstellung auf ein in den Münztransportweg hineinragendes Steuerteil (50) auflaufen, welches bei Vorliegen einer zulässigen Münze über die Auswerteeinrichtung (AE) mittels eines Elektromagneten (EM) verschwenkt wird, derart daß das Steuerteil (50) dann den Weg in den Münzauffangbehälter (5) freigibt, während bei nicht verschwenktem Steuerteil (50) die Münze in einen Rückgabekanal (6) gelenkt wird.

## Revendications

1. Unité de contrôle de pièces de monnaie pour des compteurs de stationnement électroniques dans les parkings bâtis destinée à la détection de pièces de monnaie admissibles et à la transmission de signaux électriques appropriés à un dispositif d'exploitation électronique, dans laquelle la pièce de monnaie enclenche une unité d'entraînement qui entraîne un dispositif de transport au moyen duquel la pièce de monnaie est déplacée devant un premier dispositif d'exploration et dans lequel le dispositif de transport agit, par l'intermédiaire de la pièce de monnaie, à l'aide du dispositif d'exploration, sur un disque sélecteur sur lequel sont répartis, conformément au diamètre des valeurs de pièce de monnaie admissibles, des composants représentant le critère de pièce de monnaie et où le disque sélecteur, après son blocage dans une position d'exploration, coopère avec un deuxième dispositif d'exploration qui est également déplacé par l'unité d'entraînement, conformément au déroulement du dispositif de transport, dans le sens des composants, caractérisée par le fait, que les composants (33, 34, 35) qui représentent un côté de respectivement un commutateur alors que la contrepièce du commutateur (41) est reliée au deuxième dispositif d'exploration (40), que chaque composant est relié, par l'intermédiaire d'un conducteur associé (51, 52, 53) à une entrée du dispositif d'exploration (AE), qu'un autre commutateur (49) commun à tous les commutateurs (33, 34, 35, 41) est couplé en aval, lequel est disposé spatialement dans le trajet de transport de la pièce de monnaie (28) et actionné directement par celle-ci après que cette dernière a passé la position d'exploration, les commutateurs (33, 34, 35, 41) d'une part et le commutateur (49) d'autre part étant liés par une fonction ET logique et une exploitation du critère de pièce de monnaie dans le dispositif d'exploitation (AE) n'étant effectuée qu'au cas où la condition ET est remplie.

2. Unité de contrôle des pièces de monnaie selon la revendication 1, caractérisée par le fait que les pièces de monnaie (28) roulent, après le passage de la position d'exploration, sur un élément de commande (50) pénétrant dans le parcours de transport de la pièce de monnaie et qui est pivoté, en cas de présence d'une pièce de monnaie admissible, par l'intermédiaire du. dispositif d'exploitation (AE), au moyen d'un électro-aimant (EM) de telle sorte que l'élément de commande (50) débloque alors la voie vers le récipient collecteur des pièces de monnaie (5) alors que, si l'élément de commande (50) n'a pas été pivoté, la pièce de monnaie est dirigée dans un canal de restitution (6).

## Claims

1. Coin testing device for electronic parking meters for parking premises for verifying admissible coins and for producing corresponding electrical signals to operate an electronic evaluation device in which the coin switches in drive means for driving a transport device by means of which the coin is moved past a first sensing means, the transport device influencing via the coin and by means of the first sensing means selector means on which in accordance with the diameter of the admissible coin values control elements are distributed which_{'} represent the coin criterion the selector means after having been arrested in a sensing position cooperating with a second sensing means which in the course of movement of the transport device driven by the driving means is moved into the direction of the control elements characterized in that the control elements (33, 34, 35) represent one part each of a switch whilst the counter part (41) is connected to the second sensing means (40), that each control element is connected by means of lines attached thereto to one input of the evaluation device, that switched in series with the switches (33, 34, 35, 41) there is another switch (49) which is arranged in the transport path of the coin (28) and is directly operated thereby after it has passed the sensing position, the switches (33, 34, 35, 41) on the one hand and the switch (49) on the other hand being in a logical AND-function so that an evaluation of the coin criterion in the evaluation device (AE) is only effected when the AND-function is fulfilled.

2. Coin testing device according to Claim 1, characterized in, that the coins (28) after having passed the sensing position come into engagement with a control part (50) protruding into the coin transport path which when it is an admissible coin is pivoted by means of an electromagnet (EM) via the evaluation device (AE) so that the control part (50) releases the coin into the coin collecting receptacle (5) while when the control part (50) is not pivoted the coin is directed into a coin return path (6).
